# EUROPÄISCHE PATENTSCHRIFT

(11) **EP 3 836 559 B1**
(45) Veröffentlichungstag und Bekanntmachung des Hinweises auf die Patenterteilung: **21.08.2024**
(21) Anmeldenummer: 20212136.4
(22) Anmeldetag: 07.12.2020
(51) Int. Cl.: H04R 1/22, H04R 7/04, H04R 1/24, H04R 7/10

(54) **FLÄCHENLAUTSPRECHER**
FLAT LOUDSPEAKER
HAUT-PARLEUR PLAT

(30) Priorität: 09.12.2019 DE 202019004991 U; 28.09.2020 DE 102020125286
(43) Veröffentlichungstag der Anmeldung: 16.06.2021
(73) Patentinhaber: Theis, Liliya, 55270 Jugenheim (DE)
(72) Erfinder: Hein, Michael, 24214 Lindau (DE)
(74) Vertreter: Lobemeier, Martin Landolf

(56) Entgegenhaltungen:
- EP-A1- 3 379 387
- DE-A1- 102006 039 455
- US-A1- 2015 010 174
- US-A1- 2018 343 512

## Beschreibung

Die Erfindung betrifft einen Flächenlautsprecher bestehend aus mindestens zwei Excitern und mindestens einer von diesen Excitern erregten Flächenmembran. Insbesondere betrifft die Erfindung einen Flächenlautsprecher mit einer Flächenmembran, einem als Schallsammler ausgebildeten Träger, der mit seiner einen Seite mit der Flächenmembran verbunden ist, und wenigstens zwei auf die Flächenmembran wirkenden Excitern, die mit der der Flächenmembran gegenüberliegenden Seite des Trägers verbunden sind, wobei der Schallsammler den Schwingungsimpuls, der parallel an den wenigstens zwei Excitern gleichzeitig im selben Frequenzbereich oder in unterschiedlichen Frequenzbereichen erzeugt wird, sammelt und im Vergleich zu einem Flächenlautsprecher ohne Verwendung eines solchen Schallsammlers kohärenter in die Flächenmembran einleitet.

Ein derartiger Flächenlautsprecher ist insbesondere aus der US 2015/010174 A1, der DE 10 2006 039 455 A1 und der EP 3 379 387 A1 bekannt. Weitere Flächenlautsprecher sind beispielsweise aus der DE 10 2005 047 300 A1, der WO 2004/073 350 A1 und der US 2018343512 A1 bekannt.

Um die akustische Leistung solcher Flächenlautsprecher zu erhöhen ist bekannt, dass Flächenlautsprecher mit mehr als einem Exciter versehen werden. Werden jedoch mehr als ein Exciter auf einer Flächenmembran eingesetzt und zum Schwingen angeregt, führt das in der Flächenmembran zu Schwingungsinterferenzen zwischen den einzelnen Excitern, die sich ungünstig auf die Klangqualität des Flächenlautsprechers, insbesondere bei der Sprachwiedergabe auswirken.

Der Erfindung liegt daher die Aufgabe zugrunde, einen Flächenlautsprecher der eingangs genannten Art zu schaffen, bei dem das Übertragungsverhalten des Flächenlautsprechers im relevanten Bereich der Sprache von 300 Hz bis 5000 Hz verbessert ist.

Erfindungsgemäß wird diese Aufgabe gelöst durch den Flächenlautsprecher mit den Merkmalen von Anspruch 1. Die Unteransprüche geben vorteilhafte Ausgestaltungen der Erfindung wieder.

Grundgedanke der Erfindung gemäß einer besonders bevorzugten Ausgestaltung ist das kraftschlüssige Anbringen eines Materials auf der Flächenmembran, das vorzugsweise als Vierkantstange ausgeführt ist, zwischen der Flächenmembran und den Excitern angeordnet ist und eine gegenüber dem Material der Flächenmembran höhere Geschwindigkeit bezüglich der Schallausbreitung aufweist und als Kopplungsmaterial zwischen der eigentlichen Flächenmembran und den Excitern dient. Dabei fungiert das Kopplungsmaterial als Schallsammler, der den Schwingungsimpuls, der parallel an mehreren Excitern gleichzeitig im selben Frequenzbereich oder in unterschiedlichen Frequenzbereichen erzeugt wird, sammelt und im Vergleich zu einem Flächenlautsprecher ohne Verwendung eines solchen Schallsammlers kohärenter in die Flächenmembran einleitet. Die Erfindung besteht also im Wesentlichen in einer Schallsammelschiene zur kohärenten Schallabstrahlung mehrfach angeordneter Schwingungserreger auf akustischen Flächenstrahlern.

Durch Verwendung des erfindungsgemäßen Schallsammlers werden die Schwingungsinterferenzen zwischen den einzelnen Excitem, die sich gemäß der Ausgestaltung nach dem Stand der Technik ungünstig auf die Klangqualität des Flächenlautsprechers, insbesondere bei der Sprachwiedergabe auswirken, zu hohen Frequenzen hin verschoben, sodass das Übertragungsverhalten des Flächenlautsprechers im relevanten Bereich der Sprache von 300 Hz bis 5000 Hz verbessert ist.

Es können auch mehrere Schallsammler auf einer Flächenmembran zum Einsatz kommen, die jeweils einzelne Excitergruppen zusammenfassen, die im selben Frequenzbereich oder in unterschiedlichen Frequenzbereichen arbeiten.

Erfindungsgemäß wird also ein Flächenlautsprecher mit einer Flächenmembran, einem als Schallsammler ausgebildeten Träger, der mit seiner einen Seite mit der Flächenmembran verbunden ist, und wenigstens zwei auf die Flächenmembran wirkenden Excitem, die mit der der Flächenmembran gegenüberliegenden Seite des Trägers verbunden sind, wobei der Schallsammler den Schwingungsimpuls, der parallel an den wenigstens zwei Excitern gleichzeitig im selben Frequenzbereich oder in unterschiedlichen Frequenzbereichen erzeugt wird, sammelt und im Vergleich zu einem Flächenlautsprecher ohne Verwendung eines solchen Schallsammlers kohärenter in die Flächenmembran einleitet, vorgeschlagen, wobei der Träger eine höhere Schallausbreitungsgeschwindigkeit als die Flächenmembran aufweist, wodurch Schwingungsinterferenzen zwischen den Excitern zu hohen Frequenzen hin verschoben werden, sodass das Übertragungsverhalten des Flächenlautsprechers im relevanten Bereich der Sprache von 300 Hz bis 5000 Hz verbessert ist.

Der Träger trägt die Exciter und ist im Wesentlichen quaderförmig, speziell als quaderförmiger Streifen ausgebildet. Die Dicke des Trägers ist bevorzugt geringer als die Dicke der Flächenmembran, wobei wenigstes ein Träger in Richtung der Längsachse der Flächenmembran auf dieser angeordnet ist. Speziell ist wenigstens ein Träger in der Längsachse der Flächenmembran angeordnet.

Ist ein weiterer Träger vorgesehen, bildet dieser mit dem ersten Träger einen Winkel. Speziell ist der weitere Träger, der sich im Wesentlichen quer zur Längsachse der Flächenmembran erstreckt, kürzer ausgebildet als der erste Träger.

Erfindungsgemäß weist der Träger eine höhere Schallausbreitungsgeschwindigkeit als die Flächenmembran auf. Mit anderen Worten ist das Material oder die Materialbeschaffenheit der Flächenmembran und des wenigstens einen Trägers derart unterschiedlich, dass die Schallgeschwindigkeit im Träger größer als in der Flächenmembran ist. Aufgrund dieser Eigenschaft wird der parallel an mehreren Excitern gleichzeitig im selben Frequenzbereich oder in unterschiedlichen Frequenzbereichen erzeugte Schallimpuls sehr kohärent in die Flächenmembran eingeleitet.

Der wenigstens eine Träger ist bevorzugt vollflächig mit der Flächenmembran verbunden. Hingegen ist bevorzugt vorgesehen, dass die wenigstens zwei Exciter nur abschnittsweise mit dem Träger verbunden sind und so beispielsweise über die Fläche des Trägers hinauskragen. Insbesondere sind die wenigstens zwei Exciter abschnittsweise mit wenigstens einem zweiten mit der Flächenmembran verbundenen Träger verbunden. Speziell sind die Träger und die Exciter so angeordnet, dass zwischen den parallel zueinander, voneinander beabstandet angeordneten Trägern ein von der Excitern überbrückter Spalt verbleibt.

Eine einfache und effiziente Ausgestaltung wird dadurch erreicht, dass der Träger ein Kohlefaser-Vierkantstab ist.

Der Träger ist bevorzugt linear ausgebildet. Nach einer alternativen Ausgestaltung ist der Träger bevorzugt in der Ebene parallel zur Flächenmembran wellenförmig ausgebildet.

Ferner ist bevorzugt vorgesehen, dass eine Mehrzahl von mit der Flächenmembran verbundenen Trägern eine mit diesen verbundene, gemeinsam angesteuerte Gruppe von Excitern aufweist. Dabei ist der Abstand zwischen zu einer Gruppe zusammengefassten Excitern bevorzugt geringer als der Abstand zwischen zwei Excitern unterschiedlicher Gruppen.

Schließlich ist alternativ vorgesehen, dass eine Mehrzahl von mit der Flächenmembran verbundenen Trägern jeweils eine mit diesen verbundene, einzeln angesteuerte Gruppe von Excitern aufweist.

Die Erfindung wird im Folgenden anhand von Zeichnungen erläutert. Es zeigen:
- Fig. 1: eine perspektivische Ansicht der Rückseite eines ersten bevorzugten Ausführungsbeispiels eines Flächenlautsprechers nach der Erfindung;
- Fig. 2: eine perspektivische Ansicht der Rückseite eines zweiten bevorzugten Ausführungsbeispiels eines Flächenlautsprechers nach der Erfindung;
- Fig. 3: eine perspektivische Ansicht der Rückseite eines dritten bevorzugten Ausführungsbeispiels eines Flächenlautsprechers nach der Erfindung;
- Fig. 4: eine perspektivische Ansicht der Rückseite eines vierten bevorzugten Ausführungsbeispiels eines Flächenlautsprechers nach der Erfindung; und
- Fig. 5: eine perspektivische Ansicht der Rückseite eines fünften bevorzugten Ausführungsbeispiels eines Flächenlautsprechers nach der Erfindung.

Fig. 1 zeigt eine perspektivische Ansicht der Rückseite eines ersten bevorzugten Ausführungsbeispiels eines Flächenlautsprechers nach der Erfindung. Insbesondere zeigt Fig. 1 eine perspektivische Ansicht einer Flächenmembran 1 mit einem als Schallsammler ausgebildeten Träger 2 und zwei Excitern 4,5, bei dem ein einziger Schallsammler 2 zwischen der Flächenmembran 1 und einer Excitergruppe 4, 5 angeordnet ist. Der Träger 2 in der Längsachse der Flächenmembran 1 vollflächig mit dieser verbunden, wobei die Exciter 4, 5 auf dem Träger 2 gleichmäßig verteilt angeordnet und vollflächig mit diesem verbunden sind.

Fig. 2 zeigt eine perspektivische Ansicht der Rückseite eines zweiten bevorzugten Ausführungsbeispiels eines Flächenlautsprechers nach der Erfindung. Insbesondere zeigt Fig. 2 eine perspektivische Ansicht einer Flächenmembran 1 mit den als Schallsammlern ausgebildeten Trägern 8, 9 und zwei mit den Trägern 8, 9 verbundenen Excitern 4, 5. Die Träger 8, 9 sind in Längsrichtung der Flächenmembran und parallel zueinander beabstandet angeordnet, wobei die Exciter 4, 5 abschnittsweise mit den Trägern 8, 9 verbunden und den zwischen den Trägern 8, 9 verbleibenden Spalt überbrückend, mittig zu diesen angeordnet sind.

Fig. 3 zeigt eine perspektivische Ansicht der Rückseite eines dritten bevorzugten Ausführungsbeispiels eines Flächenlautsprechers nach der Erfindung. Insbesondere zeigt Fig. 3 eine perspektivische Ansicht einer Flächenmembran 1 mit den als Schallsammlern ausgebildeten Trägern 10, 11 und den vier Excitern 4, 5, 6, 7. Jeder Träger 10, 11 weist jeweils eine aus zwei Excitern 4, 5, 6, 7 gebildete Excitergruppe auf, die gemeinsam oder getrennt angesteuert sein können.

Fig. 4 zeigt eine perspektivische Ansicht der Rückseite eines vierten bevorzugten Ausführungsbeispiels eines Flächenlautsprechers nach der Erfindung. Insbesondere zeigt Fig. 4 eine perspektivische Ansicht einer Flächenmembran 1 mit einem als Schallsammler ausgebildeten Träger 12 und zwei Excitern 4, 5, bei dem die Exciter 4, 5 nur abschnittsweise mit dem Träger 12 verbunden sind und frei schwebend über den Träger 12 hinausragen.

Schließlich zeigt Fig. 5 eine perspektivische Ansicht der Rückseite eines fünften bevorzugten Ausführungsbeispiels eines Flächenlautsprechers nach der Erfindung. Insbesondere zeigt Fig. 5 eine perspektivische Ansicht einer Flächenmembran 1 mit einem als Schallsammler ausgebildeten Träger 2 und vier Excitern 3, 4, 5, 6, die in funktionelle Gruppen zusammengefasst getrennt oder gemeinsam angesteuert sein können.

## Patentansprüche

1. Flächenlautsprecher mit einer Flächenmembran (1), einem als Schallsammler ausgebildeten Träger (2, 8, 9, 10, 11, 12), der mit seiner einen Seite mit der Flächenmembran verbunden ist, und wenigstens zwei auf die Flächenmembran (1) wirkenden Excitern (3, 4, 5, 6), die mit der der Flächenmembran (1) gegenüberliegenden Seite des Trägers (2, 8, 9, 10, 11, 12) verbunden sind,
wobei der Schallsammler (2, 8, 9, 10, 11, 12) den Schwingungsimpuls, der parallel an den wenigstens zwei Excitern (3, 4, 5, 6) gleichzeitig im selben Frequenzbereich oder in unterschiedlichen Frequenzbereichen erzeugt wird, sammelt und im Vergleich zu einem Flächenlautsprecher ohne Verwendung eines solchen Schallsammlers (2, 8, 9, 10, 11, 12) kohärenter in die Flächenmembran (1) einleitet,
**dadurch gekennzeichnet, dass**
der Träger (2, 8, 9, 10, 11, 12) eine höhere Schallausbreitungsgeschwindigkeit als die Flächenmembran (1) aufweist, wodurch Schwingungsinterferenzen zwischen den Excitern zu hohen Frequenzen hin verschoben werden, sodass das Übertragungsverhalten des Flächenlautsprechers im relevanten Bereich der Sprache von 300 Hz bis 5000 Hz verbessert ist.

2. Flächenlautsprecher nach Anspruch 1, **dadurch gekennzeichnet, dass** die wenigstens zwei Exciter (3, 4, 5, 6) nur abschnittsweise mit dem Träger (8, 9, 12) verbunden sind.

3. Flächenlautsprecher nach Anspruch 2, **dadurch gekennzeichnet, dass** die wenigstens zwei Exciter (3, 4, 5, 6) abschnittsweise mit wenigstens einem zweiten als Schallsammler ausgebildeten Träger (8, 9) verbunden sind.

4. Flächenlautsprecher nach Anspruch 3, **dadurch gekennzeichnet, dass** die Träger (8, 9) parallel zueinander, voneinander beabstandet angeordnet sind.

5. Flächenlautsprecher nach einem der Ansprüche 1 oder 2, **dadurch gekennzeichnet, dass** der Träger (2, 8, 9, 10, 11,12) ein Kohlefaser-Vierkantstab ist.

6. Flächenlautsprecher nach einem der Ansprüche 1 oder 2, **dadurch gekennzeichnet, dass** der Träger (2, 8, 9, 10, 11,12) linear ausgebildet ist.

7. Flächenlautsprecher nach einem der Ansprüche 1 oder 2, **dadurch gekennzeichnet, dass** der Träger (2, 8, 9, 10, 11,12) in der Ebene parallel zur Flächenmembran (1) wellenförmig ausgebildet ist.

8. Flächenlautsprecher nach einem der Ansprüche 1-4, **gekennzeichnet durch** eine Mehrzahl von mit der Flächenmembran verbundenen Trägern (2, 8, 9, 10, 11,12) mit einer mit diesen verbundenen, gemeinsam angesteuerten Gruppe von Excitern (3, 4, 5, 6).

9. Flächenlautsprecher nach einem der Ansprüche 1-4, **gekennzeichnet durch** eine Mehrzahl von mit der Flächenmembran verbundenen Trägern (2, 8, 9, 10, 11,12) mit jeweils einer mit diesen verbundenen, einzeln angesteuerten Gruppe von Excitern (3, 4, 5, 6).

## Claims

1. Flat-panel loudspeaker having a panel membrane (1), a carrier (2, 8, 9, 10, 11, 12) in the form of a sound collector, one side of which is connected to the panel membrane, and at least two exciters (3, 4, 5, 6) which act on the panel membrane (1) and are connected to the side of the carrier (2, 8, 9, 10, 11, 12) opposite the panel membrane(1), wherein the sound collector (2, 8, 9, 10, 11, 12) collects the oscillation momentum, which is generated in parallel at the at least two exciters (3, 4, 5, 6) simultaneously in the same frequency range or in different frequency ranges, and introduces it more coherently into the panel membrane (1) compared to a flat-panel loudspeaker without the use of such a sound collector (2, 8, 9, 10, 11, 12), **characterized in that**
the carrier (2, 8, 9, 10, 11, 12) has a higher sound propagation speed than the panel membrane (1), whereby oscillation interferences between the exciters are shifted towards high frequencies, so that the transmission behaviour of the flat-panel loudspeaker is improved in the relevant speech range of 300 Hz to 5000 Hz.

2. Flat-panel loudspeaker according to claim 1, **characterised in that** only sections of the at least two exciters (3, 4, 5, 6) are connected to the carrier (8, 9, 12).

3. Flat-panel loudspeaker according to claim 2, **characterised in that** sections of the at least two exciters (3, 4, 5, 6) are connected to at least one second carrier (8, 9) designed as a sound collector.

4. Flat-panel loudspeaker according to claim 3, **characterised in that** the carriers (8, 9) are arranged parallel to one another, spaced apart from one another.

5. Flat-panel loudspeaker according to one of claims 1 or 2, **characterised in that** the carrier (2, 8, 9, 10, 11, 12) is a carbon fibre square bar.

6. Flat-panel loudspeaker according to one of claims 1 or 2, **characterised in that** the carrier (2, 8, 9, 10, 11, 12) is linear.

7. Flat-panel loudspeaker according to one of claims 1 or 2, **characterised in that** the carrier (2, 8, 9, 10, 11, 12) is wave-shaped in the plane parallel to the panel membrane (1).

8. Flat-panel loudspeaker according to one of claims 1-4, **characterised by** a plurality of carriers (2, 8, 9, 10, 11, 12) connected to the panel membrane with a group of exciters (3, 4, 5, 6) connected to them and jointly controlled.

9. Flat-panel loudspeaker according to one of claims 1 to 4, **characterised by** a plurality of carriers (2, 8, 9, 10, 11, 12) connected to the panel membrane, each with an individually controlled group of exciters (3, 4, 5, 6) connected thereto.

## Revendications

1. Haut-parleur plat comportant une membrane plate (1), un support (2, 8, 9, 10, 11, 12) conçu comme une caisse de résonance, lequel support est relié par un de ses côtés à la membrane plate, et au moins deux excitateurs (3, 4, 5, 6) agissant sur la membrane plate (1), lesquels sont reliés au côté du support (2, 8, 9, 10, 11, 12) opposé à la membrane plate (1), dans lequel la caisse de résonance (2, 8, 9, 10, 11, 12) collecte l'impulsion oscillatoire qui est générée en parallèle sur les au moins deux excitateurs (3, 4, 5, 6) simultanément dans la même plage de fréquences ou dans des plages de fréquences différentes et l'introduit dans la membrane plate (1) de manière plus cohérente qu'un haut-parleur plat sans utilisation d'une telle caisse de résonance (2, 8, 9, 10, 11, 12),
**caractérisé en ce que**
le support (2, 8, 9, 10, 11, 12) présente une vitesse de propagation du son plus élevée que celle de la membrane plate (1), moyennant quoi des interférences oscillatoires sont déplacées entre les excitateurs vers de hautes fréquences, de sorte que les caractéristiques de transmission du haut-parleur plat sont améliorées dans la plage pertinente des signaux vocaux allant de 300 Hz à 5 000 Hz.

2. Haut-parleur plat selon la revendication 1, **caractérisé en ce que** les au moins deux excitateurs (3, 4, 5, 6) ne sont reliés que dans certaines sections au support (8, 9, 12).

3. Haut-parleur plat selon la revendication 2, **caractérisé en ce que** les au moins deux excitateurs (3, 4, 5, 6) sont reliés dans certaines sections à au moins un second support (8, 9) conçu comme une caisse de résonance.

4. Haut-parleur plat selon la revendication 3, **caractérisé en ce que** les supports (8, 9) sont disposés parallèlement l'un à l'autre, à distance l'un de l'autre.

5. Haut-parleur plat selon l'une des revendications 1 ou 2, **caractérisé en ce que** le support (2, 8, 9, 10, 11, 12) est une tige carrée en fibre de carbone.

6. Haut-parleur plat selon l'une des revendications 1 ou 2, **caractérisé en ce que** le support (2, 8, 9, 10, 11, 12) est conçu de manière linéaire.

7. Haut-parleur plat selon l'une des revendications 1 ou 2, **caractérisé en ce que** le support (2, 8, 9, 10, 11, 12) est conçu de manière ondulée dans le plan parallèle à la membrane plate (1).

8. Haut-parleur plat selon l'une des revendications 1 à 4, **caractérisé par** une pluralité de supports (2, 8, 9, 10, 11, 12) reliés à la membrane plate et comportant un groupe d'excitateurs (3, 4, 5, 6) reliés auxdits supports et commandés conjointement.

9. Haut-parleur plat selon l'une des revendications 1 à 4, **caractérisé par** une pluralité de supports (2, 8, 9, 10, 11, 12) reliés à la membrane plate et comportant respectivement un groupe d'excitateurs (3, 4, 5, 6) reliés auxdits supports et commandés individuellement.
